# FASCICULE DE BREVET EUROPEEN

(11) **EP 0 893 851 B1**
(45) Date de publication et mention de la délivrance du brevet: **12.12.2001**
(21) Numéro de dépôt: 98401593.3
(22) Date de dépôt: 26.06.1998
(51) Int. Cl.: H01R 13/24, H01R 13/15

(54) **Contact électrique à rappel élastique**
Elektrischer Kontakt mit elastischer Rückführung
Electric contact with elastic return

(30) Priorité: 22.07.1997 FR 9709274
(43) Date de publication de la demande: 27.01.1999
(73) Titulaire: Société d'Exploitation des Procédés Maréchal (SEPM), société anonyme, F-94417 Saint Maurice Cédex (FR)
(72) Inventeur: Crestin, Joseph, 92170 Vanves (FR)
(74) Mandataire: Chambon, Gérard

(56) Documents cités:
- EP-A- 0 643 444
- US-A- 4 711 510

## Description

L'invention concerne un contact électrique à rappel élastique destiné à être aménagé à l'extrémité d'un câble.

Les contacts électriques élastiques à pression en bout sont bien connus.

Ils comportent une tête de contact qui vient en prise élastique avec un contact antagoniste sous l'action d'un ressort hélicoïdal qui entoure un conducteur déformable telle une tresse, connecté à un câble, éventuellement par l'intermédiaire d'une borne ou cosse de raccordement.

Outre les problèmes inhérents aux déformations répétées du conducteur déformable, ces contacts connus nécessitent un espace de logement relativement important entre l'extrémité du câble et la tête de contact.

Ceci peut devenir un inconvénient lorsque, par exemple, selon l'appareil à équiper, le câble n'est pas disposé longitudinalement par rapport à la tête de contact mais selon un certain angle.

Pour notamment résoudre le problème d'encombrement précité, il est connu selon le document EP-A-0 643 444 au nom du même titulaire de réaliser un contact électrique à rappel élastique comportant une tête de contact qui est fixée à l'extrémité d'un câble électrique ou similaire et qui est assujettie à l'extrémité d'une lame élastique dont l'autre extrémité, dite de fixation, est fixée dans le boîtier d'un appareil à équiper.

Toutefois en vue notamment d'assurer une fixation de contact plus rigoureuse, un meilleur guidage et un bon positionnement de la tête de contact, un meilleur amarrage du câble et surtout une structure dégageant une plus grande longueur de câble libre et donc souple sous un volume restreint, l'invention propose un contact du type précité mais qui est notamment remarquable en ce qu'une zone du câble, dite d'amarrage, est fixée audit boîtier de l'appareil, au voisinage de l'extrémité de fixation de la lame et en ce que le câble présente une forme de crochet entre sa zone d'amarrage et son extrémité munie de la tête de contact en délimitant un espace libre dans sa partie courbe concave, tandis que la tête de contact présente une surface de contact disposée perpendiculairement à l'axe longitudinal de l'extrémité du câble et une mobilité élastique sensiblement coaxiale audit axe, la lame étant aménagée dans ledit espace libre en étant en outre sollicitée par un ressort fixé au boîtier de l'appareil.

Ainsi le travail des brins constitutifs du câble est avantageux du fait du positionnement de la tête de contact dont la mobilité est longitudinale par rapport à l'extrémité du câble et non plus perpendiculaire comme dans l'antériorité citée.

En outre, le ressort sollicite désormais la lame et non plus directement la tête de contact.

Avantageusement le ressort qui sollicite la lame est un ressort hélicoïdal monté coaxialement sur une tige de guidage qui traverse ladite lame et qui est fixée au boîtier de l'appareil, le ressort étant calé entre la lame et une butée d'extrémité de la tige qui de préférence traverse la lame au travers d'un trou oblong ménagé au voisinage de l'extrémité de la lame assujettie à la tête de contact.

Selon un mode de réalisation la tête de contact comporte un manchon qui vient recouvrir l'extrémité du câble.

De préférence la lame est fixée à la tête de contact au moyen d'une extrémité en forme de fourche destinée à venir se loger dans une ou des gorges ménagées à cet effet dans la tête de contact en l'entourant partiellement.

Le câble est par exemple fixé dans le boîtier de l'appareil au moyen de vis qui sont fixées dans ledit boîtier et qui traversent ledit câble.

Avantageusement la lame présente dans une zone médiane au voisinage de son extrémité de fixation, un évidement central et présente un profil en ligne brisée.

Selon une application un tel contact est par exemple destiné à équiper une prise mobile d'un système de connexion et plus particulièrement encore la prise d'un connecteur de charge.

L'invention sera bien comprise et d'autres particularités apparaîtront à la lecture de la description qui va suivre et qui se réfère aux dessins annexés dans lesquels:
- la figure 1 montre en coupe selon I-I de la figure 2 une prise mobile de connexion équipée d'au moins un contact selon l'invention,
- la figure 2 est une vue partielle en élévation du boîtier ouvert de la prise de la figure 1, les câbles ayant été retirés pour une meilleure compréhension,
- la figure 3 est une vue en perspective d'une lame constitutive d'un contact selon l'invention.

Dans l'exemple représenté sur les dessins, il s'agit d'une prise mobile de connexion comportant ici plusieurs contacts selon l'invention destinés à constituer par exemple les contacts de puissance.

Chaque contact est prévu pour être aménagé à l'extrémité 1' d'un câble 1 (figure 1) et comporte une tête de contact 2 sous la forme ici d'un manchon 2a qui vient recouvrir l'extrémité du câble et qui comporte une pastille 2c, par exemple en argent, destinée à assurer le contact électrique avec un contact antagoniste d'un autre appareil avec lequel la prise est destinée à s'accoupler.

La pastille 2c qui constitue la surface de contact est disposée perpendiculairement à l'axe longitudinal de l'extrémité 1' du câble 1 et, comme le montre bien la figure 1, on comprend que la tête 2 présente une mobilité sensiblement coaxiale audit axe, mobilité qui est en outre élastique pour les raisons qui seront évoquées ci-après.

La tête de contact est fixée à une lame ressort 3, comme le montrent les figures 1 à 3, la figure 3 représentant plus particulièrement la lame seule tandis que la figure 2 montre la lame 3 et une autre lame 3' du même type pour un autre contact.

Pour assurer la fixation de la tête 2 et de la lame 3, cette dernière présente une extrémité en forme de fourche 3a destinée à venir se loger dans une gorge 2b de la tête de contact 2 en l'entourant partiellement.

Comme le montre bien la figure 3, la fourche 3a de la lame 3 présente deux branches élastiques terminées par des ergots de retenue qui sont passés à force, les extrémités des deux branches étant ensuite resserrées par un outil afin d'assurer une parfaite fixation de la tête de contact 2.

La lame 3, outre son extrémité 3a fourchue, présente une forme générale en ligne brisée avec une extrémité 3d dite de fixation, opposée à la fourche 3a et une zone intermédiaire en deux parties respectivement 3b du côté de la fourche 3a et 3c du côté de l'extrémité de fixation 3d, les parties 3a, 3b, 3c et 3d étant reliées entre elles en formant des zigzag.

Comme le montrent bien les figures et plus particulièrement la figure 3, la partie intermédiaire 3b est pourvue d'un trou oblong 4 dont la longueur est dirigée dans le sens de la longueur de la lame tandis que la partie 3c présente un évidement 5 dont il sera question ci-après.

La lame 3 est fixée par son extrémité 3d dans le boîtier 6 de la prise représentée sur les figures 1 et 2, au moyen ici d'une vis et d'un écrou.

Comme le montre bien en outre la figure 1, le câble 1 est amarré au boîtier 6 de l'appareil au moyen ici de vis 7a, 7b qui traversent le câble 1 dans une zone 1" d'amarrage tout en permettant d'enserrer celui-ci entre deux éléments 8a, 8b tandis que ledit câble 1 présente la forme d'un crochet 1"' entre sa zone d'amarrage 1" et son extrémité 1' munie de la tête de contact 2.

Comme on peut encore le voir sur la figure 1, la lame 3 est aménagée dans l'espace délimité par la partie 1''' courbe concave du câble 1.

On constate aussi que le trou oblong 4 de la lame 3 est traversé par une tige 9 fixée au boîtier 6 par une vis 10 tandis qu'un ressort hélicoïdal 11 est calé entre ladite lame 3 et une rondelle de butée 12 disposée à l'extrémité de la tige 9.

De la sorte on comprend que le ressort 11 par l'intermédiaire de la lame 3 sollicite la tête de contact 2 vers sa position de connexion.

Cette disposition permet d'obtenir les avantages précisés ci-avant concernant notamment le faible encombrement, la souplesse du câble, mais aussi un parfait positionnement statique (position de la tête par rapport à la fixation de la lame) mais aussi dynamique grâce au guidage assuré entre autre par la tige 9 dans le trou oblong 4.

En outre on peut noter que l'évidement 5 procure une certaine liberté en torsion qui peut notamment permettre une compensation des tolérances de mise à plat de la tête de contact 2 sur son contact antagoniste.

## Revendications

1. Contact électrique à rappel élastique comportant une tête de contact (2) qui est fixée à l'extrémité (1') d'un câble électrique (1) ou similaire et qui est assujettie à l'extrémité (3a) d'une lame (3) élastique dont l'autre extrémité (3d), dite de fixation, est fixée dans le boîtier (6) d'un appareil à équiper, ***caractérisé* en ce qu'**une zone (1") du câble (1), dite d'amarrage, est fixée audit boîtier (6) de l'appareil, au voisinage de l'extrémité de fixation (3d) de la lame et **en ce que** le câble (1) présente une forme de crochet (1"') entre sa zone d'amarrage (1") et son extrémité (1') munie de la tête de contact (2) en délimitant un espace libre dans sa partie courbe concave, tandis que la tête de contact (2) présente une surface de contact (2c) disposée perpendiculairement à l'axe longitudinal de l'extrémité (1') du câble et une mobilité élastique sensiblement coaxiale audit axe, la lame (3) étant aménagée dans ledit espace libre en étant en outre sollicitée par un ressort (11) fixé au boîtier (6) de l'appareil.

2. Contact électrique selon la revendication 1 ***caractérisé* en ce que** le ressort qui sollicite la lame (3) est un ressort hélicoïdal (11) monté coaxialement sur une tige (9) de guidage qui traverse ladite lame et qui est fixée au boîtier de l'appareil, le ressort (11) étant calé entre la lame (3) et une butée (12) d'extrémité de la tige (9).

3. Contact électrique selon la revendication 2 ***caractérisé* en ce que** la tige (9) de guidage traverse la lame (3) au travers d'un trou oblong (4) ménagé au voisinage de l'extrémité (3a) de la lame assujettie à la tête de contact (2).

4. Contact électrique selon l'une des revendications 1 à 3 ***caractérisé* en ce que** la tête de contact (2) comporte un manchon (2a) qui vient recouvrir l'extrémité (1') du câble.

5. Contact électrique selon l'une des revendications 1 à 4 ***caractérisé* en ce que** la lame (3) est fixée à la tête de contact (2) au moyen d'une extrémité (3a) en forme de fourche destinée à venir se loger dans une ou des gorges (2b) ménagées à cet effet dans la tête de contact (2) en l'entourant partiellement.

6. Contact électrique selon l'une des revendications 1 à 5 ***caractérisé* en ce que** le câble (1) est fixé dans le boîtier (6) de l'appareil au moyen de vis (7a, 7b) qui sont fixées dans ledit boîtier et qui traversent ledit câble.

7. Contact électrique selon l'une des revendications 1 à 6 ***caractérisé* en ce que** la lame (3) présente dans une zone médiane (3c) au voisinage de son extrémité de fixation (3d), un évidement central (5).

8. Contact électrique selon l'une des revendications 1 à 7 ***caractérisé* en ce que** la lame (3) présente un profil en ligne brisée.

9. Contact électrique selon l'une des revendications 1 à 8 ***caractérisé* en ce qu'**il est destiné à équiper une prise mobile d'un système de connexion.

## Patentansprüche

1. Elektrischer Kontakt mit elastischer Rückführung, umfassend einen Kontaktkopf (2), der am Ende (1') eines elektrischen Kabels (1) oder dergleichen befestigt ist, und der am Ende (3a) eines elastischen Blatts (3) festgelegt ist, dessen anderes Ende (3d), das Befestigungsende, am Gehäuse eines auszurüstenden Geräts befestigt ist, **gekennzeichnet dadurch, dass** ein Bereich (1''), der Befestigungsbereich, des Kabels (1) am Gerätegehäuse (6) in der Nähe des Befestigungsendes (3d) des Blattes befestigt ist, und dadurch, dass das Kabel (1) zwischen dem Befestigungsbereich (1'') und dem mit dem Kontaktkopf (2) bestückten Ende (1') unter Abgrenzung eines freien Raumes unter seinem konkav gekrümmten Teil eine Hakenform (1''') aufweist, während der Kontaktkopf (2) eine senkrecht zur Längsachse des Kabelendes (1') angeordnete Kontaktfläche (2c) und eine erhebliche elastische Beweglichkeit koaxial mit dieser Achse aufweist, wobei das Blatt (3) in diesem freien Raum so eingerichtet ist, dass es außerdem durch eine am Gerätegehäuse (6) befestigte Feder (11) belastet wird.

2. Elektrischer Kontakt nach Anspruch 1, **dadurch gekennzeichnet, dass** die das Blatt (3) belastende Feder eine Schraubenfeder (11) ist, die koaxial auf einer Führungsstange (9) montiert ist, welche das Blatt durchsetzt und am Gerätegehäuse befestigt ist, wobei die Feder (11) zwischen dem Blatt (3) und einem Endanschlag (12) der Stange (9) eingeklemmt ist.

3. Elektrischer Kontakt nach Anspruch 2, **dadurch gekennzeichnet, dass** die Führungsstange (9) das Blatt (3) durch ein Langloch (4) durchsetzt, das in der Nähe des am Kontaktkopf (2) festgelegten Endes (3a) des Blatts angeordnet ist.

4. Elektrischer Kontakt nach einem der Ansprüche 1 bis 3, **dadurch gekennzeichnet, dass** der Kontaktkopf (2) eine Muffe (2a) umfasst, die das Kabelende umhüllt.

5. Elektrischer Kontakt nach einem der Ansprüche 1 bis 4, **dadurch gekennzeichnet, dass** das Blatt (3) am Kontaktkopf (2) mittels eines gabelförmigen Endes (3a) befestigt ist, das in eine oder mehrere hierzu am Kontaktkopf (2) angebrachte Nuten (2b) eingreifen soll, wobei es diesen teilweise umfasst.

6. Elektrischer Kontakt nach einem der Ansprüche 1 bis 5, **dadurch gekennzeichnet, dass** das Kabel (1) am Gerätegehäuse (6) mittels Schrauben (7a, 7b) befestigt ist, die am Gehäuse befestigt sind und das Kabel durchsetzen.

7. Elektrischer Kontakt nach einem der Ansprüche 1 bis 6, **dadurch gekennzeichnet, dass** das Blatt (3) in einem mittleren Bereich (3c) in der Nähe des Befestigungsendes (3d) eine zentrale Ausnehmung (5) aufweist.

8. Elektrischer Kontakt nach einem der Ansprüche 1 bis 7, **dadurch gekennzeichnet, dass** das Blatt (3) ein Profil in Form einer geknickten Linie aufweist.

9. Elektrischer Kontakt nach einem der Ansprüche 1 bis 8, **dadurch gekennzeichnet, dass** es zur Ausrüstung eines beweglichen Steckers eines Verbindungssystems bestimmt ist.

## Claims

1. Spring-loaded electrical contact comprising a contact head (2) which is fixed to the end (1') of an electrical cable (1) or the like and which is fastened to the end (3a) of a spring strip (3) the other end (3d) of which referred to as the fixing end, is fixed in the housing (6) of an appliance to be equipped, **characterised in that** a zone (1") of the cable (1) referred to as the anchoring zone, is fixed to said housing (6) of the appliance in the vicinity of the fixing end (3d) of the spring strip and **in that** the cable (1) exhibits a hook shape (1''') between its anchoring zone (1") and its end (1') provided with the contact head (2), delimiting a free space in its concave curved portion, while the contact head (2) exhibits a contact surface (2c) disposed perpendicularly to the longitudinal axis of the end (1') of the cable and is mobile elastically substantially coaxially with said axis, the spring strip (3) being arranged in said free space and additionally being subject to the action of a spring (11) fixed to the housing (6) of the appliance.

2. Electrical contact according to claim 1, **characterised in that** the spring which acts on the spring strip (3) is a helical spring (11) mounted coaxially on a guide rod (9) which passes through said spring strip and which is fixed to the housing of the appliance, the spring (11) being wedged between the spring strip (3) and an end stop (12) of the rod (9).

3. Electrical contact according to claim 2, **characterised in that** the guide rod (9) passes through the spring strip (3) through an oblong hole (4) formed in the vicinity of the end (3a) of the spring strip fastened to the contact head (2).

4. Electrical contact according to one of claims 1 to 3, **characterised in that** the contact head (2) comprises a sleeve (2a) which covers the end (1') of the cable.

5. Electrical contact according to one of claims 1 to 4, **characterised in that** the spring strip (3) is fixed to the contact head (2) by means of an end (3a) in the shape of a fork designed to be lodged in one or more grooves (2b) formed for that purpose in the contact head (2), partially surrounding it.

6. Electrical contact according to one of claims 1 to 5, **characterised in that** the cable (1) is fixed in the housing (6) of the appliance by means of screws (7a, 7b) which are fixed in said housing and which pass through said cable.

7. Electrical contact according to one of claims 1 to 6, **characterised in that** the spring strip (3) exhibits a central cut-out (5) in a median zone (3c) in the vicinity of its fixing end (3d).

8. Electrical contact according to one of claims 1 to 7, **characterised in that** the spring strip (3) exhibits a profile in the form of a broken line.

9. Electrical contact according to one of claims 1 to 8, **characterised in that** it is designed to equip a mobile socket of a connecting system.
